# EUROPÄISCHE PATENTSCHRIFT

(11) **EP 0 525 423 B1**
(45) Veröffentlichungstag und Bekanntmachung des Hinweises auf die Patenterteilung: **28.12.1994**
(21) Anmeldenummer: 92111150.6
(22) Anmeldetag: 01.07.1992
(51) Int. Cl.: B02C 23/00

(54) **Einrichtung und Verfahren zur Zerkleinerung von Mahlgut unterschiedlicher Körnung**
Method and device for grinding materials of different sizes
Dispositif et procédé de broyage de matériau avec une granulométrie variable

(30) Priorität: 23.07.1991 DE 4124416
(43) Veröffentlichungstag der Anmeldung: 03.02.1993
(73) Patentinhaber: KRUPP POLYSIUS AG, 59269 Beckum (DE)
(72) Erfinder: Lohnherr, Ludger, W-4740 Oelde (DE); Holz, Walter, Dipl.-Ing., W-4720 Beckum 2 (DE); Schöneich, Werner, Dipl.-Ing., W-4720 Beckum (DE); Kimmeyer, Ludger, Dipl.-Ing., W-4720 Beckum 2 (DE); Zigan, Bernhard, W-4724 Diestedde (DE)
(74) Vertreter: Tetzner, Volkmar, Dr.-Ing. Dr. jur.

(56) Entgegenhaltungen:
- EP-A- 0 112 022
- EP-A- 0 370 267
- US-A- 3 951 347

## Beschreibung

Die Erfindung betrifft eine Einrichtung (gemäß Oberbegriff des Anspruches 1) sowie ein Verfahren (entsprechend Oberbegriff des Anspruches 8) zur Zerkleinerung von Mahlgut unterschiedlicher Körnung.

Aus der EP-A-370 267 ist es bekannt, bei einer Rollenmühle mit unmittelbar darüber angeordnetem Windsichter eine Vorrichtung vorzusehen, über die frisches Mahlgut dem sich drehenden Mahlteller (mit sich darauf abwälzenden Mahlrollen) zugeführt wird. Diese nach Art einer Materialzuführschurre ausgebildete Zuführvorrichtung ist an ihrem schräg nach unten verlaufenden Boden vorzugsweise mit zwei Lufteintrittskanälen versehen, über die je ein Luftstrom in der Weise zugeführt werden kann, daß Feingutanteile aus dem frisch zugeführten Mahlgut ausgesichtet und dem Windsichter zugeleitet werden können, wodurch diese Zerkleinerungsvorrichtung von den ausgesichteten Feingutanteilen entlastet und somit in ihrer Zerkleinerungsleistung verbessert werden soll.

Der Erfindung liegt nun die Aufgabe zugrunde, eine Einrichtung der im Oberbegriff des Anspruches 1 vorausgesetzten Art sowie ein Verfahren gemäß dem Oberbegriff des Anspruches 8 in der Weise noch weiter zu verbessern, daß durch relativ einfache Maßnahmen zumindest eine noch zusätzliche Leistungssteigerung bei der Zerkleinerung des Mahlgutes erreicht werden kann.

Diese Aufgabe wird erfindungsgemäß einerseits durch die Kennzeichnungsmerkmale des Anspruches 1 und andererseits durch die Kennzeichnungsmerkmale des Anspruches 8 gelöst. Vorteilhafte Ausgestaltungen und Weiterbildungen dieser Erfindung sind Gegenstand der Unteransprüche.

Bei dieser erfindungsgmäßen Ausfuhrung wird - im Gegensatz zu der oben erläuterten bekannten Ausführung gemäß EP-A-370 267 - nicht nur das der Zerkleinerungsvorrichtung zuzuführende frische Mahlgut durch eine Art Vorsichtung von Feingutanteilen entlastet, sondern es wird zusätzlich auch wenigstens ein Teil des vom Grieße-Auslaß des Sichters zur Zerkleinerungsvorrichtung zurückzuführenden Grobgutes (Grieße) einer Nachsichtung unterworfen, um zumindest einen wesentlichen Anteil der in diesem Grobgut noch enthaltenen, ausreichend feinen Feingutanteile auszusichten. Zu diesem Zweck ist im Bereich zwischen dem Grieße-Auslaß des Sichters und der Wiedereinführstelle dieses Grobgutes in die Zerkleinerungsvorrichtung eine geeignete Nachsichtvorrichtung zum Aussichten von Feingutanteilen aus diesem Grobgut angeordnet.

Bei den der Erfindung zugrundeliegenden Untersuchungen hat sich nämlich gezeigt, daß das in Form von Grießen vom Sichter kommende Grobgut vielfach noch mit einem relativ hohen Anteil an bereits genügend zerkleinertem Feingut (Fertiggut) belastet ist. Da ein weiteres Übermahlen dieses im rückgeführten Grobgut enthaltenen Fertiggutes zusätzliche Energie kostet, wirkt es sich bereits äußerst vorteilhaft aus, wenn zumindest ein ausreichend großer Anteil dieses noch im rückgeführten Grobgut enthaltenen Feingutes mittels der Nachsichtvorrichtung ausgesichtet wird, bevor dieses Grobgut in die Mahlwerkzeuge der Zerkleinerungsvorrichtung eingezogen wird. Diese Mahlwerkzeuge und somit die ganze Zerkleinerungsvorrichtung können daher von den ausgesichteten Feingutanteilen entlastet werden, wodurch besonders gute Voraussetzungen geschaffen werden, nicht nur die Zerkleinerungsarbeit zu verbessern, sondern auch die Zerkleinerungsleistung der Zerkleinerungsvorrichtung noch weiter zu steigern.

Gemäß einer besonders einfachen Ausführungsart kann die Nachsichtvorrichtung etwa in Form einer Materialaufgabeschurre mit schräg nach unten verlaufendem Boden ausgebildet sein, an den wenigstens ein in seinem Strömungsguerschnitt regelbarer Sichtluft-Eintrittskanal angeschlossen ist. Eine derart ausgebildete Nachsichtvorrichtung kann im Bedarfsfalle parallel, d. h. unabhängig von der Zuführvorrichtung für das frische Mahlgut vorgesehen sein.

Wenn die Zuführvorrichtung für frisches Mahlgut zur Zerkleinerungsvorrichtung ebenfalls in Form einer Frischgut-Materialaufgabeschurre mit schräg nach unten verlaufendem Boden ausgebildet ist, an den wenigstens ein Sichtluft-Eintrittskanal angeschlossen ist, dann kann es jedoch auch besonders vorteilhaft sein, wenn der Grieße-Auslaß des Sichters über eine Fördervorrichtung mit dieser Frischgut-Materialaufgabeschurre verbunden ist und diese Frischgut-Materialaufgabeschurre gleichzeitig die Nachsichtvorrichtung für wenigstens den größten Anteil des vom Sichter zur Zerkleinerungsvorrichtung zurückgeführten Grobgutes oder für alles zurückgeführte Grobgut bildet. Damit kann dann vom Sichter kommendes Grobgut so der Frischgut-Materialaufgabeschurre und somit dem frischen Mahlgut zugeführt werden, daß zum einen eine gemeinsame Sichtung von frischem Mahlgut und rückgeführtem Grobgut durchgeführt wird, wobei alle ausgesichteten Feingutanteile gemeinsam dem Sichter zugeführt werden können. Zum andern wird bei dieser gemeinsamen Sichtung gleichzeitig auch noch eine äußerst intensive Vermischung des frisch zugeführten Mahlgutes (Aufgabegutes) mit dem rückgeführten Grobgut herbeigeführt, so daß in die Zerkleinerungswerkzeuge der Zerkleinerungsvorrichtung eine sehr gleichmäßige Gesamtmahlgutmischung aufgegeben werden kann, wodurch die Zerkleinerungsarbeit in dieser Zerkleinerungsvorrichtung noch weiter begünstigt wird.

Es sei an dieser Stelle betont, daß es für die Gesamtausbildung der erfindungsgemäßen Einrichtung generell möglich ist, zumindest die Zerkleinerungsvorrichtung und den Sichter als gesonderte Vorrichtungen anzuordnen, daß ferner als Sichter sowohl ein dynamischer Windsichter (mit rotierenden Sichtelementen) als auch ein statischer Windsichter (ohne rotierende Sichtelemente) und daß außerdem als Zerkleinerungsvorrichtung jede für die Zerkleinerung von Mahlgut unterschiedlicher Körnung, insbesondere für mehr oder weniger sprödes Mineralgut geeignete Ausführung vorgesehen werden kann.

Gemäß einer besonders bevorzugten Ausführungsform dieser erfindungsgemäßen Einrichtung ist die Zerkleinerungsvorrichtung jedoch in Form einer an sich bekannten vertikalachsigen Wälzmühle mit sich auf einem drehbaren Mahlteller abwälzenden Mahlwerkzeugen (Mahlrollen oder Mahlkugeln) ausgebildet, und der Sichter ist als Windsichter in an sich bekannter Weise unmittelbar über der Wälzmühle in einem gemeinsamen Vorrichtungsgehäuse mit dieser Wälzmühle angeordnet. Hierbei verbindet dann eine mechanische Fördervorrichtung, vorzugsweise eine Förderschnecke, eine einfache Materialschurre oder dgl., den Grieße-Auslaß dieses Windsichters mit der Nachsichtvorrichtung, die in besonders kompakter Bauweise der Gesamteinrichtung gemäß der einen oben geschilderten Ausführungsart gleichzeitig durch die Frischgut-Materialaufgabeschurre gebildet werden kann.

Die Erfindung sei nachfolgend anhand einiger in der Zeichnung veranschaulichter Ausführungsbeispiele noch näher beschrieben. In dieser Zeichnung zeigen:
- Fig.1: Eine schematische Vertikalschnitt-Ansicht durch eine Wälzmühle mit darüber angeordnetem Sichter in erfindungsgemäßer Bauweise;
- Fig.2: eine Schemaansicht eines zweiten Ausführungsbeispieles der erfindungsgemäßen Zerkleinerungseinrichtung, ebenfalls in Form einer Wälzmühle mit darüber angeordnetem Sichter sowie mit äußerem Überhebeförderer.

Bei dem in Fig.1 veranschaulichten ersten Ausführungsbeispiel ist die erfindungsgemäße Zerkleinerungseinrichtung als besonders bevorzugte, äußerst kompakte Baueinheit aus Zerkleinerungsvorrichtung in Form einer an sich bekannten, vertikalachsigen Rollenmühle (Wälzmühle) 1 und unmittelbar darüber angeordnetem Windsichter 2 (in ebenfalls an sich bekannter Form) vorgesehen. Die Rollenmühle 1 und der darüber angeordnete Windsichter 2 sind - wie ebenfalls an sich bekannt - in einem gemeinsamen Vorrichtungsgehäuse 3 untergebracht.

Die nur schematisch veranschaulichte Rollenmühle 1 besitzt in üblicher Weise einen um die vertikale Vorrichtungsachse 4 drehbar angetriebenen Mahlteller 5 mit einer oberen, ringförmigen Mahlbahn 5a, auf der sich stationär gehalterte Mahlrollen 6 abwälzen, so daß zugeführtes Mahlgut 7 zwischen Mahlbahn 5a und Mahlrollen 6 zerkleinert wird.

Der Windsichter 2 wird bei diesem Ausführungsbeispiel (Fig.1) durch einen statischen Windsichter gebildet, der in üblicher Weise mit kranzförmig angeordneten Leitschaufeln 8, einem Grobgut-Trichter 9, einem oberen Feingut-Auslaß 10 sowie - am unteren Ende des Grobgut-Trichters 9 - mit einem unteren Grieße-Auslaß 11 versehen ist, der im Bedarfsfalle noch eine - hier nicht veranschaulichte - Pendelklappe aufweisen kann.

Die Zuführung des zu zerkleinernden frischen Mahlgutes (Pfeil 12) zur Rollenmühle 1 erfolgt über eine Frischgut-Materialaufgabeschurre 13, die der Rollenmühle 1 derart zugeordnet ist, daß das Mahlgut auf die Mahlbahn 5a gelangt. Diese Frischgut-Materialaufgabeschurre 13 besitzt einen schräg nach unten verlaufenden Boden 13a, an den in diesem Beispiel zwei Sichtluft-Eintrittskanäle 14 und 15 angeschlossen sind. Diese Sichtluft-Eintrittskanäle 14, 15 können in ihrem Strömungsguerschnitt beispielsweise mit Hilfe von Schiebern geregelt bzw. eingestellt werden, so daß dementsprechend die Sichtluftmenge sowie die Wirksamkeit der Sichtluft auf das der Rollenmühle 1 zuzuführende Mahlgut geregelt werden können.

Von besonderer Bedeutung ist nun, daß im Bereich zwischen dem Grieße-Auslaß 11 des Windsichters 2 und der Wiedereinführstelle von zurückzuführendem Grobgut (Grieße) in die Rollenmühle 1 eine Nachsichtvorrichtung zum Aussichten von Feingutanteilen aus diesem Grobgut angeordnet ist. Im Ausführungsbeispiel gemäß Fig.1 ist zu diesem Zweck zunächst der Grieße-Auslaß 11 über eine Förderschnecke 16 (oder aber auch über eine andere geeignete mechanische Fördervorrichtung) mit der Frischgut-Materialaufgabeschurre 13 verbunden, wobei diese Förderschnecke 16 - in Mahlgut-Förderrichtung (Pfeil 12) betrachtet - im Bereich vor dem Sichtlufteintritt (Eintrittskanäle 14 und 15) in die Frischgut-Materialaufgabeschurre 13 mit der letzteren verbunden ist. Wie noch näher erläutert wird, bildet somit die mit den sichtluft-Eintrittskanälen 14 und 15 versehene Frischgut-Materialaufgabeschurre 13 gleichzeitig eine Art Vorsichtvorrichtung für das frische Mahlgut (Pfeil 12) und Nachsichtvorrichtung für das vom Windsichter 2 zur Rollenmühle 1 zurückzuführende Grobgut (Pfeil 17).

Im Betrieb dieses in Fig. 1 veranschaulichten ersten Ausführungsbeispieles wird ein Gasstrom (Pfeile 18), vorzugsweise Ofengas, mittels eines an den Feingut-Auslaß 10 des Vorrichtungsgehäuses 3 angeschlossenen, nicht näher veranschaulichten Ventilators durch einen den Mahlteller 5 umgebenden Düsenring 19 angesaugt und zusammen mit dem über den Rand des Mahltellers 5 ausgetragenen, genügend zerkleinerten Mahlgut zum Windsichter 2 geleitet (Pfeile 20). Im Windsichter 2 fällt Grobgut (Pfeile 17) aus und wird über den Grobgut-Trichter 9, den Grieße-Auslauf 11, die Förderschnecke 16 und die Materialaufgabeschurre 13 (gemeinsam mit dem frischen Mahlgut) zur Mahlbahn 3 der Rollenmühle 1 zurückgeführt, während das Feingut (Pfeile 21) den Windsichter 2 durch den stutzenartigen Feingut-Auslaß 10 verläßt.

Erfindungsgemäß wird nun mit Hilfe der über die Sichtluft-Eintrittskanäle 14 und 15 in die Frischgut-Materialaufgabeschurre 13 eingeführten zusätzlichen Sichtluft (Pfeile 22) sowohl eine Vorsichtung des frisch zugeführten Mahlgutes (Pfeil 12) als auch eine Nachsichtung des über die Förderschnecke 16 zurückgeführten Grobgutes (Pfeil 17) in der Weise vorgenommen, daß alle dabei durch die sich ergebende Querströmung ausgesichteten Feingutanteile (Pfeile 23) gemeinsam sowie zusammen mit dem in der Rollenmühle 1 hinreichend zerkleinerten Mahlgut unmittelbar dem Windsichter 2 zugeleitet werden können. Auf diese Weise wird also nicht nur aus dem frisch aufgegebenen Mahlgut, sondern auch aus dem vom Windsichter 2 zurückgeführten Grobgut (Grieße) ein ausreichend hoher Anteil an Fein- und Feinstgut aus diesem der Mahlbahn 5a zuzuführenden gesamten Mahlgut ausgesichtet, bevor dieses die Mahlbahn 5a und die Mahlwerkzeuge (Mahlrollen 6) erreicht. Es kann somit eine erhebliche Leistungssteigerung der Rollenmühle 1 und eine deutliche Verbesserung der Mahlarbeit in dieser Rollenmühle erzielt werden.

Bei dem in Fig. 2 veranschaulichten Ausführungsbeispiel werden gleiche oder gleichartig ausgeführte Einrichtungsteile der Einfachheit halber mit denselben Bezugszeichen unter Beifügung eines Striches bezeichnet, so daß eine erneute detaillierte Erläuterung dieser Einrichtungsteile sich erübrigt.

Auch bei diesem zweiten Beispiel sei angenommen, daß als Zerkleinerungsvorrichtung eine Rollenmühle 1' mit vertikaler Vorrichtungsachse 4' und als Sichter ein Windsichter 2' unmittelbar über der Rollenmühle 1' in einem gemeinsamen Vorrichtungsgehäuse 3' vorgesehen sind, wobei frisches Mahlgut (Pfeil 12') der Rollenmühle 1' über eine gleichartige Frischgut-Materialzuführschurre 13' zugeführt wird, deren Boden 13a' wiederum mit regelbaren Sichtluft-Eintrittskanälen 14' und 15' versehen ist.

Bei diesem Beispiel gemäß Fig.2 sei - als eine Variante zu dem Beispiel gemäß Fig.1 - angenommen, daß der Windsichter 2' ein dynamischer Windsichter ist, der um die vertikale Vorrichtungsachse 4' rotierend antreibbare Sichtelemente mit einem rotierenden Streuteller 2'a aufweist. Ansonsten hat auch dieser Windsichter 2' wiederum einen Feingut-Auslaß 10', einen Grobgut-Trichter 9' sowie einen Grieße-Auslaß 11'.

Im Gegensatz zum zuvor beschriebenen ersten Ausführungsbeispiel verbindet die Förderschnecke 16' den Grieße-Auslauf 11' des Windsichters 2' nicht mit der gleichzeitig als Sichtvorrichtung wirkenden Frischgut-Materialaufgabeschurre 13', sondern die Förderschnecke 16' fördert vorzugsweise nur einen einstellbaren Anteil des aus dem Grieße-Auslaß 11' abfließenden Grobgutes - gemäß Pfeil 25 - zu einem gesondert aufgestellten Überhebeelevator (als mechanischen Überhebeförderer) 26, der diesen Grobgutanteil - gegebenenfalls gemeinsam mit einem vom Mahlteller 5' nach unten ausfallenden Anteil des zerkleinerten Gutes - zu einem Guteinlaufstutzen 27 für den Windsichter 2' fördert, der in diesem Ausführungsbeispiel auch gleichzeitig die Nachsichtvorrichtung für den nachzusichtenden Grobgutanteil (Grieße-Anteil) bildet.

Die von der Förderschnecke 16' aus dem Vorrichtungsgehäuse 3' herausgeförderten Grobgutanteile gelangen somit vom Überhebeelevator-Gutauslaß 26a über den Guteinlaufstutzen 27 auf den Streuteller 2'a des Windsichters 2', so daß der mechanisch herausgeführte und überhobene Grobgutanteil in diesem dynamischen Windsichter 2' eine Nachsichtung erfährt, wodurch wiederum die gewünschte Entlastung der Rollenmühle von bereits ausreichend zerkleinertem Feingut (Fertiggut) herbeigeführt werden kann. Wie in Fig.2 durch die gestrichelten Pfeile 29 angedeutet ist, kann von dem vom Streuteller 2'a nach auswärts abgeworfenen Aufgabegut ein entsprechender Anteil Grobgut ganz nach außen ausgeschleudert und entlang der Innenwand des Vorrichtungsgehäuses 3' direkt auf den Mahlteller 5'a zurückgeführt werden, während andere Grobgutanteile über den Grobguttrichter 9' zum Grießeauslauf 11' zentral nach unten geleitet werden.

Der nicht von der Förderschnecke 16' aus dem Vorrichtungsgehäuse 3' herausgeförderte Grobgutanteil kann direkt der Mahlbahn 5'a, gegebenenfalls aber auch einer Nachsichtung in der Frischgut-Materialaufgabeschurre 13' zugeführt werden.

Während bei der bisher beschriebenen Ausführungsform des Beispieles gemäß Fig.2 der Guteinlaufstutzen 27 des Windsichters 2' über dem ringförmigen Streuteller 2'a ausmündet, ist es wahlweise oder zusätzlich aber auch noch möglich, den Guteinlaufstutzen oder einen weiteren Guteinlaufstutzen des Windsichters 2' in der bei 27a angedeuteten Art direkt in den ringförmigen, oberen Windsichter-Außenbereich 30 ausmünden zu lassen, durch den das vom Mahlteller 5'a von unten herangeförderte Mahlgut-Luft-Gemisch (Pfeile 20') in diesen Windsichter 2' gelangt. Wie hierzu strickpunktiert in Fig.2 angedeutet ist, kann dieser zweite Guteinlaufstutzen 27a über eine Verbindungsleitung oder Teilleitung 31 mit dem Überhebeelevator-Gutauslaß 26a verbunden sein. Darüberhinaus besteht die Möglichkeit - wie ebenfalls strichpunktiert angedeutet -, die den Überhebeelevator-Gutauslaß 26a mit dem (ersten) Guteinlaufstutzen 27 verbindende Leitung 32 mit einer Weiche oder Klappe 33 zu versehen, so daß wahlweise die überhobenen Grobgutanteile über den ersten Guteinlaufstutzen 27 dem Streuteller 2'a zugeführt oder über den zweiten Guteinlaufstutzen 27a in den ringförmigen Windsichter-Außenbereich 30 direkt eingeleitet werden, und außerdem besteht auch noch die Möglichkeit, bei 33 eine Art Aufteilvorrichtung anzuordnen, so daß die überhobenen Grobgutanteile teilweise dem Streuteller 2'a zugeführt und teilweise direkt in den Windsichter-Außenbereich 30 eingeführt werden können. Der erste Guteinlaufstutzen 27 und der zweite Guteinlaufstutzen 27a können dabei zweckmäßig in Umfangsrichtung gegeneinander versetzt angeordnet sein (z.B. um ca. 180°).

Wenn die überhobenen, rückgeführten Grobgutanteile unter Umgehung des Streutellers 2'a direkt in den ringförmigen Windsichter-Außenbereich 30 aufgegeben werden, dann geschieht dies entgegen dem aufsteigenden Gasstrom bzw. Mahlgut-Luft-Gemisch (Pfeile 20'), so daß zumindest die besonders groben Gutanteile - entsprechend den Pfeilen 29 - direkt vor die Zerkleinerungswerkzeuge (Mahlrollen) der Rollenmühle 1' auf den Mahlteller 5'a fallen. Hierdurch werden in besonders vorteilhafter Weise die Feinteile durch den aufwärts gerichteten Gasstrom aus den rückgeführten Grießen ausgesichtet, und es kann eine besonders gute Mahlgutverteilung auf dem Mahlteller und dadurch eine größere Laufruhe der Rollenmühle 1' erzielt werden, und darüberhinaus besteht in vorteilhafter Weise noch die Möglichkeit, vorhandene Sichter ohne Streuteller, also statische Windsichter, einfach und kostengünstig entsprechend nachzurüsten.

Um die geschilderte mengenmäßige Aufteilung des durch den Grieße-Auslaß 11' des Windsichters 2' auslaufenden Grobgutes in geeigneter Weise vornehmen zu können, kann dem Grieße-Auslaß 11' eine einstellbare Mengenaufteilvorrichtng nachgeordnet sein, die einerseits mit dem Mahlteller 5' (gegebenenfalls über die Frischgut-Materialaufgabeschurre 13') und andererseits - über die Förderschnecke 16' und den Überhebeelevator 26 - mit dem hier gleichzeitig als Nachsichtvorrichtung wirkenden dynamischen Windsichter 2' in Verbindung steht. Eine solche einstellbare Mengenaufteilvorrichtung kann in jeder geeigneten Weise ausgebildet sein. Im Beispiel gemäß Fig.2 sei angenommen, daß die Förderschnecke 16' einen in der Weise regelbaren Antrieb 28 aufweist, daß am Zulaufende 16'a der Förderschnecke 16' ein mehr oder weniger großer Gutüberlauf entsteht und dieser überlaufende Grobgutanteil dann dem Mahlteller 5' oder gegebenenfalls der Frischgut-Materialaufgabeschurre 13' zugeleitet wird.

Die Zerkleinerungsarbeit und -wirkung sowie die Sichtarbeit dieses Ausführungsbeispieles (Fig.2) innerhalb des Vorrichtungsgehäuses 3 bzw. der Materialaufgabeschurre 13' sind ansonsten gleichartig wie anhand der Fig.1 im einzelnen beschrieben worden ist.

## Patentansprüche

1. Einrichtung zur Zerkleinerung von Mahlgut unterschiedlicher Körnung, enthaltend
a) eine Zerkleinerungsvorrichtung (1, 1'),
b) eine der Zerkleinerungsvorrichtung zugeordnete Zuführvorrichtung (13, 13') für frisches Mahlgut (12, 12'), die eine Einrichtung (14, 15) zum Einleiten wenigstens eines die Feingutanteile aus dem frischen Mahlgut aussichtenden Luftstromes aufweist,
c) einen Sichter (2, 2') für das zerkleinerte Mahlgut, der einen Feingut-Auslaß (10, 10') sowie einen Grieße-Auslaß (11, 11') zum Rückführen von Grobgut zur Zerkleinerungsvorrichtung enthält,
dadurch gekennzeichnet, daß
d) im Bereich zwischen dem Grieße-Auslaß (11, 11') des Sichters (2, 2') und der Wiedereinführstelle des rückgeführten Grobgutes (17) in die Zerkleinerungsvorrichtung (1, 1') eine Nachsichtvorrichtung (13a, 2') zum Aussichten von Feingutanteilen aus diesem Grobgut angeordnet ist.

2. Einrichtung nach Anspruch 1, dadurch gekennzeichnet, daß die Nachsichtvorrichtung etwa in Form einer Material-Aufgabeschurre (13) mit schräg nach unten verlaufendem Boden (13a) ausgebildet ist, an den wenigstens ein in seinem Strömungsquerschnitt regelbarer Sichtluft-Eintrittskanal (14, 15) angeschlossen ist.

3. Einrichtung nach Anspruch 2, wobei die Zuführvorrichtung für frisches Mahlgut in Form einer Frischgut-Materialaufgabeschurre (13) mit schräg nach unten verlaufendem Boden (13a) ausgebildet ist, an den wenigstens ein Sichtluft-Eintrittskanal (14, 15) angeschlossen ist, dadurch gekennzeichnet, daß der Grieße-Auslaß (11) des Sichters (2) über eine Fördervorrichtung (16) mit der Frischgut-Materialaufgabeschurre (13) verbunden ist und diese Frischgut-Materialaufgabeschurre gleichzeitig die Nachsichtvorrichtung für vom Sichter zur Zerkleinerungsvorrichtung (1) zurückgeführtes Grobgut bildet, wobei die ausgesichteten Feingutanteile (23) gemeinsam dem Sichter zuführbar sind.

4. Einrichtung nach Anspruch 3, dadurch gekennzeichnet, daß die Fördervorrichtung (16) für rückgeführtes Grobgut - in Mahlgut-Förderrichtung (Pfeil 12) betrachtet - im Bereich vor dem Sichtlufteintritt in die Frischgut-Materialaufgabeschurre (13) mit der letzteren verbunden ist.

5. Einrichtung nach Anspruch 1, dadurch gekennzeichnet, daß die Nachsichtvorrichtung in Form einer gesonderten Windsichtvorrichtung ausgeführt ist, deren Grobgut-Auslauf mit der Zerkleinerungsvorrichtung und deren Feingut-Auslaß mit dem Sichtereinlauf verbunden ist.

6. Einrichtung nach Anspruch 2, dadurch gekennzeichnet, daß die Zerkleinerungsvorrichtung in Form einer vertikalachsigen Walzmühle (1, 1') mit sich auf einem drehbaren Mahlteller (5, 5') abwälzenden Mahlwerkzeugen (6) ausgebildet ist und daß der Sichter als Windsichter (2, 2') unmittelbar über der Wälzmühle in einem gemeinsamen Vorrichtungsgehäuse (3, 3') mit dieser Wälzmühle angeordnet ist, wobei eine mechanische Fördervorrichtung (16, 16') zwischen dem Grieße-Auslaß (11, 11') dieses Windsichters und der Nachsichtvorrichtung (13, 2') vorgesehen ist.

7. Einrichtung nach Anspruch 6, mit einem gesonderten mechanischen Überhebeförderer (26) für vom Mahlteller (5') nach unten ausfallendes zerkleinertes Gut, dadurch gekennzeichnet, daß
a) der Windsichter (2') gleichzeitig die Nachsichtvorrichtung für den nachzusichtenden Grobgutanteil bildet,
b) der dem Grieße-Auslaß (11') nachgeordnete mechanische Förderer (16') mit dem Überhebeförderer (26) verbunden ist und
c) der Gutauslaß (26a) des Überhebeförderers (26) mit einem Guteinlaufstutzen (27, 27a) des Windsichters (2') in Verbindung steht.

8. Einrichtung nach Anspruch 7, dadurch gekennzeichnet, daß der Guteinlaufstutzen (27) des Windsichters (2') über dem Streuteller (2'a) des Windsichters ausmündet.

9. Einrichtung nach Anspruch 7, dadurch gekennzeichnet, daß der Guteinlaufstutzen (27a) des Windsichters (2') direkt in den ringförmigen, oberen Windsichter-Außenbereich (30) ausmündet, durch den das vom Mahlteller (5'a) herangeförderte Mahlgut-Luft-Gemisch (20') in den Windsichter eingeleitet wird.

10. Einrichtung nach Anspruch 6, dadurch gekennzeichnet, daß dem Grieße-Auslaß (11') des Windsichters (2') eine einstellbare Mengenaufteilvorrichtung (16') nachgeordnet ist, die einerseits mit dem Mahlteller (5') der Wälzmühle (1') und andererseits mit der Nachsichtvorrichtung (2') in Verbindung steht.

11. Einrichtung nach Anspruch 10, dadurch gekennzeichnet, daß die dem Grieße-Auslaß (11') nachgeordnete mechanische Fördervorrichtung (16') gleichzeitig die einstellbare Mengenaufteilvorrichtung bildet.

12. Einrichtung nach Anspruch 11, dadurch gekennzeichnet, daß die mechanische Fördervorrichtung durch eine Förderschnecke (16') mit einem regelbaren Antrieb (28) gebildet ist.

13. Verfahren zur Zerkleinerung von Mahlgut unterschiedlicher Körnung, bei dem frisches Mahlgut im Zuführungsbereich vor einer Zerkleinerungsvorrichtung durch Einleiten eines Sichtluftstromes einer Vorsichtung unterworfen wird, nach der Feingutanteile gemeinsam mit dem in der Zerkleinerungsvorrichtung zerkleinerten Mahlgut einem Windsichter zugeführt werden, aus dem anfallendes Feingut abgezogen und als Grieße anfallendes Grobgut zur Zerkleinerungsvorrichtung zurückgeführt wird, dadurch gekennzeichnet, daß wenigstens ein Teil des zurückzuführenden Grobgutes vor seiner Aufgabe in die Zerkleinerungsvorrichtung einer Nachsichtung zum Aussichten von Feingutanteilen unterworfen wird.

14. Verfahren nach Anspruch 13, dadurch gekennzeichnet, daß das nachzusichtende Grobgut dem frischen Mahlgut zugeleitet und dieses Grobgut gemeinsam mit dem frischen Mahlgut dem Sichtluftstrom vor der Zuführung in die Zerkleinerungsvorrichtung unterworfen wird.

15. Verfahren nach Anspruch 13, dadurch gekennzeichnet, daß das nachzusichtende Grobgut über eine Fördervorrichtung erneut dem Windsichter aufgegeben wird.

16. Verfahren nach Anspruch 13, dadurch gekennzeichnet, daß für die Zerkleinerung und die Windsichtung des zerkleinerten Mahlgutes eine vertikalachsige Wälzmühle mit unmittelbar darübergebautem Windsichter Verwendung findet.

## Claims

1. Apparatus for the crushing of material for grinding of differing grain size, containing
a) a crushing device (1, 1'),
b) a feed device (13, 13') for fresh material for grinding (12, 12') which is associated with the crushing device and has an arrangement (14, 15) for introducing at least one air stream which separates the fine particles out of the fresh material for grinding,
c) a separator (2, 2') for the crushed material for grinding which contains a fine material outlet (10, 10') as well as a tailings outlet (11, 11') to return oversize material to the crushing device,
characterised in that
d) a secondary separating device (13a, 2') to separate fine particles out of this oversize material is arranged in the region between the tailings outlet (11, 11') of the separator (2, 2') and the reintroduction point for the returned oversize material (17) into the crushing device (1, 1').

2. Apparatus as claimed in claim 1, characterised in that the secondary separating device is constructed approximately in the form of a material feed chute (13) with a base (13a) running obliquely downwards, to which is connected at least one inlet channel (14, 15) for separating air which is controllable in its flow cross-section.

3. Apparatus as claimed in claim 2, in which the delivery device for fresh material for grinding is constructed in the form of a fresh material feed chute (13) with a base (13a) running obliquely downwards, to which is connected at least one inlet channel (14, 15) for separating air, characterised in that the tailings outlet (11) of the separator (2) is connected via a conveyor device (16) to the fresh material feed chute (13) and this fresh material feed chute simultaneously forms the secondary separating device for oversize material returned from the separator to the crushing device (1), the fine particles (23) separated out being capable of being delivered jointly to the separator.

4. Apparatus as claimed in claim 3, characterised in that the conveyor device (16) for returned oversize material - viewed in the direction of conveying the material for grinding (arrow 12) - is connected to the fresh material feed chute (13) in the region before the separating air entry into the fresh material feed chute.

5. Apparatus as claimed in claim 1, characterised in that the secondary separating device is constructed in the form of a separate air separator device in which the oversize material outlet is connected to the crushing device and the fine material outlet is connected to the separator inlet.

6. Apparatus as claimed in claim 2, characterised in that the crushing device is constructed in the form of a roller mill (1, 1') with a vertical axis and with grinding tools (6) rolling on a rotatable grinding table (5, 5'), and the separator is arranged as an air separator (2, 2') immediately above the roller mill in a common device housing (3, 3') with this roller mill, a mechanical conveyor device being provided between the tailings outlet (11, 11') of this air separator and the secondary separating device (13, 2').

7. Apparatus as claimed in claim 6, with a separate mechanical lift-over conveyor (26) for crushed material falling downwards from the grinding table (5'), characterised in that
a) the air separator (2') simultaneously forms the secondary separating device for the proportion of oversize material to be subjected to secondary separation,
b) the mechanical conveyor (16') arranged after the tailings outlet (11') is connected to the lift-over conveyor (26) and
c) the material outlet (26a) of the lift-over conveyor (26) is connected to a material inlet connection (27, 27a) of the air separator (2').

8. Apparatus as claimed in claim 7, characterised in that the material inlet connection (27) of the air separator (2') opens above the distributor plate (2'a) of the air separator.

9. Apparatus as claimed in claim 7, characterised in that the material inlet connection (27a) of the air separator (2') opens directly into the annular upper outer region (30) of the air separator through which the mixture of material for grinding and air (20') conveyed from the grinding table (5'a) is introduced into the air separator.

10. Apparatus as claimed in claim 6, characterised in that an adjustable quantity distribution device (16') is arranged after the tailings outlet (11') of the air separator (2'), the said device being connected on the one hand to the grinding table (5') of the roller mill (1') and on the other hand to the secondary separating device (2').

11. Apparatus as claimed in claim 10, characterised in that the mechanical conveyor device (16') arranged after the tailings outlet (11') simultaneously forms the adjustable quantity distribution device.

12. Apparatus as claimed in claim 11, characterised in that the mechanical conveyor device is formed by a screw conveyor (16') with a regulable drive (28).

13. Method of crushing material for grinding of differing grain size, in which fresh material for grinding is subjected to primary separation in the delivery region before a crushing device by the introduction of a stream of separating air after the proportions of fine material have been delivered jointly with the material crushed in the crushing device to an air separator from which precipitated fine material is drawn off and oversize material precipitated as grit is returned to the crushing device, characterised in that at least a proportion of the oversize material to be returned is subjected to secondary separation to separate out fine particles before it is fed into the crushing device.

14. Method as claimed in claim 13, characterised in that the oversize material to be subjected to secondary separation is delivered to the fresh material for grinding and this oversize material together with the fresh material for grinding are subjected to the stream of separating air before being delivered into the crushing device.

15. Method as claimed in claim 13, characterised in that the oversize material to be subjected to secondary separation is fed back to the air separator via a conveyor device.

16. Method as claimed in claim 13, characterised in that a roller mill with a vertical axis and with an air separator built immediately above it is used for the crushing and air separation of the crushed material for grinding.

## Revendications

1. Dispositif de fragmentation de matière de granulométries différentes, comprenant
a) un dispositif de fragmentation (1, 1'),
b) un dispositif d'amenée (13, 13') de matière fraîche (12, 12') associé au dispositif de fragmentation et qui comprend un dispositif (14, 15) d'introduction d'au moins un courant d'air qui sépare les fractions de matière fine de la matière fraîche,
c) un séparateur (2, 2') de la matière fragmentée, qui comprend une sortie (10, 10') de matière fine ainsi qu'une sortie (11, 11') des granules qui est destinée à recycler la matière en gros grains dans le dispositif de fragmentation,
caractérisé en ce que
d) un dispositif de reséparation (13a, 2') disposé dans la région située entre la sortie (11, 11') des nodules du séparateur (2, 2') et le lieu de réintroduction de la matière en gros grains recyclée (17) dans le dispositif de fragmentation (1, 1') est destiné à séparer les fractions de matière fine de cette matière en gros grains.

2. Dispositif selon la revendication 1, caractérisé en ce que le dispositif de reséparation est réalisé sensiblement sous la forme d'une goulotte (13) de déversement de matière fraîche à fond (13a) orienté obliquement vers le bas et auquel est raccordé au moins un canal (14, 15) d'entrée d'air de séparation, dont la section de circulation est réglable.

3. Dispositif selon la revendication 2, le dispositif d'amenée de matière fraîche étant réalisé sous la forme d'une goulotte (13) de déversement de matière fraîche à fond (13a) orienté obliquement vers le bas et auquel est raccordé au moins un canal (14, 15) d'entrée d'air de séparation, caractérisé en ce que la sortie des nodules (11) du séparateur (2) est reliée par un dispositif de transport (16) à la goulotte (13) de déversement de matière fraîche et cette goulotte de déversement de matière fraîche forme également le dispositif de reséparation de la matière en gros grains recyclée du séparateur dans le dispositif de fragmentation (1), les fractions de matière fine extraites par séparation (23) pouvant être dirigées ensemble sur le séparateur.

4. Dispositif selon la revendication 3, caractérisé en ce que le dispositif (16) de transport de la matière recyclée en gros grains - considéré dans le sens du transport de la matière à broyer (flèche 12) - est relié à la goulotte (13) de déversement de la matière fraîche dans la région située en amont de l'entrée d'air de séparation dans cette dernière.

5. Dispositif selon la revendication 1, caractérisé en ce que le dispositif de reséparation est réalisé sous la forme d'un dispositif séparé de séparation à vent, dont la sortie de la matière en gros grains est reliée au dispositif de fragmentation et dont la sortie de matière fine est reliée à l'entrée du séparateur.

6. Dispositif selon la revendication 2, caractérisé en ce que le dispositif de fragmentation est réalisé sous la forme d'un broyeur tournant (1, 1') à axe vertical, comprenant des outils de broyage (6) roulant sur un plateau rotatif de broyage (5, 5') et en ce que le séparateur constitué d'un séparateur à vent (2, 2') est disposé directement au-dessus du broyeur tournant, dans une enveloppe du dispositif (3, 3') qui est commune à ce broyeur tournant, un dispositif mécanique de transport (16, 16') étant prévu entre la sortie des granules (11, 11') de ce séparateur à vent et le dispositif de reséparation (13, 2').

7. Dispositif selon la revendication 6, comprenant un transporteur surélévateur mécanique séparé (26) destiné à la matière fragmentée qui retombe du plateau de broyage (5'), caractérisé en ce que
a) le séparateur à vent (2') forme également le dispositif de reséparation de la fraction de matière en gros grains devant subir la reséparation,
b) le transporteur mécanique (16') disposé en aval de la sortie (11') des nodules est relié au transporteur surélévateur (26) et
c) la sortie de la matière (26a) du transporteur surélévateur (26) communique avec une tubulure d'admission de la matière (27, 27a) dans le séparateur à vent (2').

8. Dispositif selon la revendication 7, caractérisé en ce que la tubulure d'admission de matière (27) dans le séparateur à vent (2') débouche sur la sole distributrice (2'a) du séparateur à vent.

9. Dispositif selon la revendication 7, caractérisé en ce que la tubulure d'entrée de matière (27a) dans le séparateur à vent (2') débouche directement dans la zone annulaire extérieure supérieure (30) du séparateur à vent par laquelle le mélange d'air et de matière (20') ramené du plateau de broyage (5'a) est dirigé dans le séparateur à vent.

10. Dispositif selon la revendication 6, caractérisé en ce qu'un dispositif réglable de répartition quantitative (16'), qui est disposé en aval de la sortie des nodules (11') du séparateur à vent (2'), communique d'une part avec le plateau de broyage (5') du broyeur tournant (11') et d'autre part avec le dispositif de reséparation (2').

11. Dispositif selon la revendication 10, caractérisé en ce que le dispositif mécanique de transport (16') monté en aval de la sortie des nodules (11') forme également le dispositif réglable de répartition quantitative.

12. Dispositif selon la revendication 11, caractérisé en ce que le dispositif mécanique de transport est formé d'une vis sans fin de transport (16') à commande réglable (28).

13. Procédé de fragmentation de matière à granulométries différentes, suivant lequel la matière fraîche à broyer est soumise, dans la zone d'arrivée située en amont d'un dispositif de fragmentation, à une séparation préalable par introduction d'un courant d'air de séparation, séparation préalable à la suite de laquelle les fractions de matière fine sont dirigées, avec la matière fragmentée dans le dispositif de fragmentation, dans un séparateur à vent dont la matière fine produite est soutirée et la matière en gros grains qui se présente sous forme de granules est recyclée dans le dispositif de fragmentation, caractérisé en ce qu'au moins une partie de la matière en gros grains devant être recyclée est soumise, avant d'être déversée dans le dispositif de fragmentation, à une reséparation pour l'extraction des fractions de matière fine.

14. Procédé selon la revendication 13, caractérisé en ce que la matière en gros grains devant subir une reséparation est dirigée sur la matière fraîche et cette matière en gros grains est soumise avec la matière fraîche au courant d'air de séparation avant d'être dirigée dans le dispositif de fragmentation.

15. Procédé selon la revendication 13, caractérisé en ce que la matière en gros grains devant subir une reséparation est renvoyée dans le séparateur à vent au moyen d'un dispositif de transport.

16. Procédé selon la revendication 13, caractérisé en ce qu'un broyeur tournant à axe vertical et un séparateur à vent monté directement au-dessus de ce dernier sont utilisés pour la fragmentation et la séparation à vent de la matière fragmentée.
